# FASCICULE DE BREVET EUROPEEN

(11) **EP 2 868 859 B1**
(45) Date de publication et mention de la délivrance du brevet: **06.07.2016**
(21) Numéro de dépôt: 14191708.8
(22) Date de dépôt: 04.11.2014
(51) Int. Cl.: E06C 1/22, E06C 7/06

(54) **Dispositif d'accès en hauteur réglable**
Zugangsvorrichtung mit regulierbarer Höhe
Adjustable device for access at height

(30) Priorité: 04.11.2013 FR 1360771
(43) Date de publication de la demande: 06.05.2015
(73) Titulaire: Tubesca-Comabi, 01600 Trevoux (FR)
(72) Inventeur: Sta, Eric, 80440 Thezy-Glimont (FR)
(74) Mandataire: Radault, Gabrielle

(56) Documents cités:
- EP-A- 0 691 452
- EP-A- 1 921 249
- AU-B2- 639 362
- DE-A1- 19 507 851
- FR-A1- 2 957 967

## Description

La présente invention se rapporte à un dispositif d'accès en hauteur réglable destiné notamment, mais non exclusivement, aux ateliers de construction ou aux chantiers dans le domaine du bâtiment.

Des dispositifs d'accès en hauteur réglables connus, du type plate-forme de travail ou escabeau, comprennent usuellement au moins deux éléments d'échelle montés à coulissement l'un sur l'autre. Chaque élément d'échelle comprend alors deux montants parallèles et une série de marches espacées successivement les unes des autres d'une distance déterminée, et reliant chacune les deux montants parallèles. Le nombre de marches pour chaque élément d'échelle est variable, entre une première marche et une dernière marche.

Le document FR-A-2 957 967 décrit un dispositif d'accès en hauteur selon le préambule de la revendication 1.

Lorsque le dispositif d'accès comprend deux éléments d'échelle, un premier élément d'échelle rejoint une plate-forme, tandis que le second est destiné à venir prendre appui sur une paroi de sol. Les deux éléments d'échelle sont mutuellement reliés entre eux par des étriers formant glissières installés sur les montants de manière à, non seulement pouvoir les maintenir superposés, mais aussi à autoriser leur coulissement l'un par rapport à l'autre. En outre, le second est équipé de deux organes de blocage montés respectivement à pivotement sur les montants et au-delà de la dernière marche dans le prolongement de la série de marches, pour pouvoir venir en prise avec une marche du premier élément d'échelle en formant béquille. Les deux organes de blocage sont montés en regard l'un de l'autre et ils sont reliés entre eux par une tige de manière à pouvoir être entraînés simultanément en pivotement. Grâce aux deux organes de blocage, les deux éléments d'échelle superposés peuvent être bloqués en translation dans un sens visant à les entraîner en coulissement l'un vers l'autre.

Le dispositif d'accès comporte également deux autres montants télescopiques reliant le premier élément d'échelle et la plate-forme pour pouvoir prendre appui sur la paroi de sol et maintenir les deux éléments d'échelle solidaires l'un de l'autre, inclinés selon une même direction par rapport à la paroi de sol, d'un angle compris entre 60° et 75°. Ainsi, un utilisateur accède à la plate-forme en prenant appui avec les pieds successivement sur les marches de la série de marches du premier élément d'échelle puis du second élément d'échelle.

Les marches des deux séries de marche correspondant aux deux éléments d'échelle sont régulièrement espacées les unes des autres d'une distance constante correspondant à la distance déterminée. Toutefois, les deux éléments d'échelle étant superposés et écartés l'un de l'autre, lorsque les deux organes de blocage sont installés par rapport à la dernière marche, de telle sorte que l'on obtient une hauteur de marche, selon une direction verticale, constante en passant de l'un à l'autre des éléments d'échelle, la distance déterminée entre les marches selon une direction parallèle aux montants n'est, elle, plus constante. Inversement, lorsque les deux organes de blocage sont installés de manière à obtenir la distance déterminée entre les marches, constante selon la direction parallèle aux montants, la hauteur de marche selon une direction verticale n'est, à son tour, plus constante.

Aussi, un problème qui se pose et que vise à résoudre la présente invention est de fournir un dispositif d'accès en hauteur réglable qui permette d'obtenir à la fois une hauteur de marche sensiblement constante selon une direction verticale et une distance entre les marches sensiblement constante selon la direction parallèle aux montants, lorsque l'on passe d'un élément d'échelle à l'autre.

Dans le but de résoudre ce problème la présente invention propose un dispositif d'accès en hauteur réglable selon la revendication 1 comprenant deux éléments d'échelle montés à coulissement l'un sur l'autre, lesdits deux éléments d'échelle comportant chacun deux montants et une série de traverses successivement espacées les unes des autres d'une distance donnée, entre une première et une dernière traverse, l'un desdits deux éléments d'échelle comprenant des organes de blocage montés sur lesdits deux montants dans le prolongement de ladite série de traverses, lesdits organes de blocage étant mobiles entre une position escamotée et une position de blocage dans laquelle ils viennent en prise avec l'une des traverses de l'autre desdits deux éléments d'échelle de manière à pouvoir interdire le coulissement desdits deux éléments d'échelle l'un vers l'autre. Le dispositif d'accès en hauteur réglable comprend en outre une marche intermédiaire montée sur lesdits organes de blocage, et lorsque lesdits organes de blocage sont dans ladite position de blocage, ladite marche intermédiaire vient s'étendre au niveau de ladite une des traverses dudit autre desdits deux éléments d'échelle, et à une distance de ladite dernière traverse dudit un desdits deux éléments d'échelle égale à ladite distance donnée.

Ainsi, une caractéristique de l'invention réside dans la mise en oeuvre d'une marche intermédiaire sur le dispositif de blocage et qui vient alors s'étendre, selon une direction parallèle aux montants, dans le prolongement des traverses de ladite série de traverses dudit un desdits deux éléments d'échelle, et à ladite distance donnée de ladite dernière traverse. Au surplus, la marche intermédiaire définit un plan apte à venir s'étendre tangentiellement à la première traverse dudit autre desdits deux éléments d'échelle. En cela, elle vient s'étendre au niveau de la traverse. De la sorte, lorsque l'on passe de la dernière traverse dudit un desdits deux éléments d'échelle audit autre desdits deux éléments d'échelle, sur la marche intermédiaire, non seulement la hauteur de marche selon la direction verticale est égale à la hauteur de marche desdites série de traverses, mais au surplus, la distance entre la dernière traverse et la marche intermédiaire est identique à la distance séparant deux traverses des séries de traverses.

En outre, lorsque les organes de blocage viennent en prise avec la première traverse dudit autre desdits deux éléments d'échelle, on observera que les autres traverses des deux éléments d'échelle définissent respectivement un même plan tangent sensiblement horizontal. De surcroît, dans cette dernière position relative des deux éléments d'échelle, les hauteurs de marche et distance entre la dernière traverse et la marche intermédiaire, sont également respectivement identiques aux hauteurs de marche et distance entre les traverses des séries de traverses.

Selon l'invention, lesdits organes de blocage comprennent deux joues en regard respectivement montées à pivotement sur lesdits deux montants dudit un desdits deux éléments d'échelle. De la sorte, les organes de blocage viennent agir respectivement directement sur les montants appariés des deux éléments d'échelle. Partant, on obtient une meilleure résistance au coulissement des deux éléments d'échelle en situation de service, comme on l'expliquera plus en détail dans la description détaillée, et en particulier lorsque l'utilisateur prend appui sur les traverses dudit autre desdits deux éléments d'échelle.

Aussi, chacune desdites joues comprend une extrémité de liaison reliée au montant et une extrémité de réception opposée présentant une encoche. De la sorte, les deux joues en regard sont adaptées à pivoter respectivement sur les deux montants, autour de leur extrémité de liaison. Ainsi, dans une position escamotée, les joues sont pivotées de manière à entraîner leur extrémité de réception entre les montants dudit un desdits deux éléments d'échelle. Dans ces conditions, les deux éléments d'échelle peuvent coulisser l'un par rapport à l'autre. Dans une position de blocage, l'extrémité de réception des joues est entraînée entre les deux montants dudit autre desdits deux éléments d'échelle pour venir en prise dans une traverse de l'autre desdits deux éléments d'échelle en formant béquille. Le coulissement des deux éléments d'échelle est alors interdit dans un sens visant à les entraîner l'un vers l'autre et correspondant à des conditions de service.

Aussi, l'extrémité de liaison est reliée au montant, tandis que l'extrémité de réception opposée présentant une encoche, est située à l'opposé de ladite une dernière traverse par rapport à ladite extrémité de liaison. C'est grâce à ce mode de mise en oeuvre que le mode de blocage en formant béquille est rendu possible. Un tel mode de blocage, où le point de pivotement des joues est situé en dessous de l'extrémité de réception, permet aux organes de blocage de pouvoir demeurer en position d'équilibre dans la position escamotée.

De plus, chacune desdites joues présente de préférence une bordure latérale opposée à ladite extrémité de liaison et s'étendant vers ladite extrémité de réception, et les bordures latérales en regard desdites joues sont reliées ensemble par ladite marche intermédiaire. De la sorte, lorsque l'on vient exercer un effort vertical orienté du haut vers le bas sur la marche intermédiaire, notamment dans les conditions de service, cet effort est à la fois repris par les montants dudit un desdits deux éléments d'échelle au niveau des extrémités de liaison des joues, et par les traverses dudit autre desdits deux éléments d'échelle contre lesquelles vient s'appuyer la marche intermédiaire. On observera que dans ces conditions, les organes de blocage ne risquent pas d'être entraînés malencontreusement dans une position escamotée.

Selon une caractéristique préferentielle de l'invention particulièrement avantageuse, chacune desdites joues présente une lumière en arc autour de ladite extrémité de liaison, tandis que ledit montant présente un doigt d'arrêt s'étendant à l'intérieur de ladite lumière en arc. De la sorte, on vient limiter le mouvement en pivotement des joues par rapport au montant, entre la position escamotée et la position de blocage. Le doigt d'arrêt vient ainsi en butée dans les deux extrémités opposées de la lumière en arc.

En outre, les traverses des séries de traverses comportent de préférence des marches présentant une inclinaison constante par rapport auxdits montants. L'inclinaison des marches par rapport au montant est comprise, par exemple, entre 60° et 75°, de manière à ce que les marches demeurent sensiblement horizontales lorsque les deux éléments d'échelle sont maintenus ensemble selon une inclinaison comprise entre 60° et 75° par rapport à l'horizontale. On comprend que l'utilisateur conserve un meilleur équilibre lorsqu'il prend appui sur des marches sensiblement horizontales.

Au surplus, chacun desdits éléments d'échelle présente de préférence deux étriers formant glissières respectivement montés sur lesdits deux montants. De la sorte, les deux éléments d'échelle sont mutuellement reliés l'un à l'autre, et ils peuvent coulisser l'un par rapport à l'autre en quatre points de liaison ce qui permet un meilleur guidage en translation.

Préférentiellement, selon une variante de réalisation, le dispositif d'accès en hauteur comprend en outre une plateforme apte à venir en appui sur ladite dernière traverse dudit autre desdits deux éléments d'échelle. L'utilisateur ou l'opérateur, peut ainsi venir prendre appui sur la plate-forme avec ses deux pieds pour une meilleure stabilité. Avantageusement, le dispositif d'accès comprend en outre un support télescopique réglable relié audit autre desdits deux éléments d'échelle, et ledit support télescopique réglable est destiné à être maintenu en position inclinée par rapport audit autre desdits deux éléments d'échelle. Aussi, les deux éléments d'échelle, solidaires l'un de l'autre, sont maintenus en position fixe, inclinés par rapport à la paroi de sol, sans qu'un autre appui soit nécessaire. Par exemple, ledit support télescopique réglable comprend deux éléments supports montés à coulissement l'un sur l'autre, et un dispositif de blocage en translation d'un desdits deux éléments support par rapport à l'autre. De la sorte, lorsque la paroi de sol est uniforme, et lorsque l'on souhaite élever ladite plate-forme, on procède non seulement au réglage desdits deux éléments d'échelle mais aussi desdits deux éléments support, pour qu'elle demeure sensiblement horizontale.

D'autres particularités et avantages de l'invention ressortiront à la lecture de la description faite ci-après d'un mode de réalisation particulier de l'invention, donné à titre indicatif mais non limitatif, en référence aux dessins annexés sur lesquels :
- la Figure 1 est une vue schématique en perspective de trois quarts arrière d'un dispositif d'accès en hauteur réglable conforme à l'invention dans une première position ;
- la Figure 2 est une vue schématique de détail en coupe du dispositif d'accès en hauteur réglable représenté sur la Figure 1 ;
- la Figure 3 est une vue schématique en perspective de trois quarts avant du dispositif d'accès en hauteur réglable tel que représenté sur la Figure 1, dans une deuxième position ;
- la Figure 4 est une vue schématique de détail en coupe selon la flèche IV du dispositif d'accès en hauteur réglable représenté sur la Figure 3 ;
- la Figure 5 est une vue schématique de détail en perspective d'un élément du dispositif d'accès en hauteur réglable selon l'invention.

La Figure 1 illustre un dispositif d'accès en hauteur réglable 10 et plus précisément une plate-forme de travail, dans une position de hauteur basse. Il comprend, d'un côté un plan de montée télescopique réglable 12 et de l'autre côté, un support télescopique réglable 14. En outre, le dispositif d'accès en hauteur réglable 10 comprend, entre le plan de montée télescopique réglable 12 et le support télescopique réglable 14, une plate-forme 16 surmontée d'un garde corps 18.

Le plan de montée télescopique réglable 12 comporte deux éléments d'échelle montés à coulissement l'un sur l'autre, un élément d'échelle fixe 20 et un élément d'échelle mobile 22. L'élément d'échelle fixe 20 comprend deux premiers montants parallèles 24, 26 présentant deux premières extrémités opposées de liaison 28, 30, et une série de trois premières marches successives, une première première marche 32, une deuxième première marche 34 et une dernière première marche 36 au niveau de la plate-forme 16. Aussi, les deux premiers montants parallèles 24, 26 comportent deux premiers étriers formant glissières 37, 38 respectivement situés aux deux premières extrémités opposées de liaison 28, 30.

L'élément d'échelle mobile 22 comprend deux seconds montants parallèles 40, 42 montés précisément coulissants, respectivement, dans les deux premiers étriers formant glissières 37, 38. On observera que les deux premiers étriers 37, 38 présentent respectivement une fente axiale interne non visible sur le dessin. Les deux fentes internes axiales sont orientées en regard l'une de l'autre et permettent ainsi d'autoriser le coulissement aux abords des marches, comme on l'expliquera ci-après, puisque ces dernières sont reliées aux montants, de chaque côté.

Les deux seconds montants parallèles 40, 42 présentent deux secondes extrémités opposées de liaison 44, 46 et respectivement à l'opposé, deux extrémités d'appui 48, 50. Aussi, les deux seconds montants parallèles 40, 42 comportent deux seconds étriers formant glissières 52, 54, respectivement situés aux deux secondes extrémités opposées de liaison 44, 46. Les deux premiers montants parallèles 24, 26 sont à leur tour montés coulissant, respectivement, dans les deux seconds étriers formant glissières 52, 54. Ces derniers présentent également une fente axiale de passage des marches. On observera que les étriers formant glissières, les deux premiers 37, 38 et les deux seconds 52, 54, permettent de maintenir superposés les deux seconds montants parallèles 40, 42 et les deux premiers montants 24, 26, respectivement deux à deux.

L'élément d'échelle mobile 22 comprend une série de trois secondes marches successives, une première seconde marche 56, une deuxième seconde marche 58 et une troisième seconde marche 60, ou marche intermédiaire, que l'on décrira plus en détail en référence à la Figure 5 dans la suite de la description. La deuxième seconde marche 58 est la dernière marche de la série de deux secondes marches, lesquelles sont montées en position fixe sur les deux seconds montants parallèles 40, 42. La troisième seconde marche 60, ou marche intermédiaire est, elle, mobile comme on l'expliquera ci-après.

Avant d'entamer cette description, on se référera à la Figure 3 montrant le dispositif d'accès en hauteur réglable 10, dans une position de hauteur haute. Sur cette Figure, on retrouve les deux premiers montants parallèles 24, 26 et les deux seconds montants parallèles 40, 42, respectivement reliés l'un à l'autre par les deux premiers étriers 37, 38 et les deux seconds étriers 52, 54. Ainsi, par rapport à l'état du plan de montée télescopique réglable 12 illustré sur la Figure 1, il a été ici allongé, et plus précisément, l'élément d'échelle mobile 22 a été entraîné en translation par rapport à l'élément d'échelle fixe 20 selon un plan parallèle à ce dernier. Sur cette Figure on visualise la marche intermédiaire 60 et deux joues opposées, 62, 64 qu'elle relie et qui forment des organes de blocage. Ceux-ci, que l'on va décrire plus en détail en référence à la Figure 4, sont montés pivotants respectivement sur les deux seconds montants parallèles 40, 42, et sont en prise avec la première première marche 32 pour interdire le coulissement de l'élément d'échelle fixe 20 par rapport à l'élément d'échelle mobile 22.

Sur la Figure 4, montrant, selon la flèche IV représentée sur la Figure 3, un plan de coupe orthogonal aux deux éléments d'échelle 20, 22, on retrouve les deux montants superposés, l'un des seconds montants 40 sur l'un des premiers montants 24, reliés ensemble par l'un des premiers étriers 37 et l'un des seconds étriers 52, et incliné par rapport à l'horizontale H d'un angle compris entre 60° et 75° et par exemple de 68°. La Figure 4 illustre plus clairement l'une des deux joues 64 formant l'organe de blocage. Celle-ci est de forme générale sensiblement triangulaire, et elle présente une extrémité de liaison 66, correspondant à l'un des sommets de la joue 64, et montée à rotation autour d'un axe 68 ancré dans le second montant 40, sensiblement perpendiculairement. Elle présente une extrémité de réception opposée 70, correspondant à un autre sommet et dans laquelle est pratiquée une encoche 72 recevant la première première marche 32. Cette dernière présente une première première surface d'appui 73 sensiblement horizontale. En outre, elle présente un côté opposé 74 à l'extrémité de liaison 66. Ce côté opposé 74 présente une bordure latérale 76 dans laquelle est ancrée la marche intermédiaire 60. La bordure latérale 76 s'étend parallèlement au côté opposé 74 du dernier sommet vers l'extrémité de réception 70. La marche intermédiaire 60 présente ainsi une surface d'appui 77 qui s'étend sensiblement horizontalement au niveau du côté opposé 74 de la joue 64 et également au niveau de la première première surface d'appui 73 de la première première marche 32. De plus, la joue 64 présente une lumière en arc 78 centrée autour de l'axe 68 et à l'intérieur duquel vient s'étendre un doigt d'arrêt 80 de manière à pouvoir limiter l'amplitude de pivotement de la joue 64. L'autre des deux joues 62 est identique et les deux joues 62, 64 s'étendent en regard l'une de l'autre.

Tels que représentés sur la Figure 4, on comprend que le second montant 40 et le premier montant 24 sont bloqués en translation l'un vers l'autre, selon une direction parallèle aux deux montants 40, 24, puisque la joue 64 vient dans cette position de blocage, former béquille.

Avant de revenir sur la Figure 4 pour expliquer les avantages d'une telle configuration, on se reportera à la Figure 5 pour décrire le mode de fonctionnement des organes de blocage comprenant les joues 62, 64. On retrouve sur cette Figure 5, les deux premiers montants parallèles 24, 26 et les deux seconds montants parallèles 40, 40, respectivement reliés l'un à l'autre par les deux premiers étriers 37, 38 et les deux seconds étriers 52, 54. On retrouve également les deux joues opposées 62, 64 et la marche intermédiaire 60 qui les relie, dans une position escamotée. Dans cette position, les extrémités de réception 70 des joues 62, 64 sont entraînées entre les deux seconds montants parallèles 40, 42 tandis que les joues 62, 64 sont pivotées dans un sens opposé à la première première marche 32 qu'elles libèrent alors. Dans cette position, escamotée, les deux éléments d'échelle 20, peuvent être entraînés en coulissement l'un vers l'autre de manière à pouvoir quitter la position de hauteur haute.

On observera également que l'une des joues 64 est équipée d'un organe de verrouillage 82 rappelé par des moyens élastiques non représentés et qui permet de solidariser la joue 64 et la première première marche 32 dans la position de blocage. Cet organe de verrouillage 82 permet ainsi d'éviter l'entraînement intempestif en pivotement des joues 64, 62, car les deux joues 62, 64 sont solidaires l'une de l'autre grâce à la marche intermédiaire 60.

On se reportera de nouveau sur la Figure 4 sur laquelle sont également représentées la première seconde marche 56 et la seconde première marche 58 de l'élément d'échelle mobile 22, d'une part, ainsi que la deuxième première marche 34 et la dernière première marche 36 sur laquelle vient prendre appui tangentiellement la plate-forme 16.

Ainsi, grâce à la marche intermédiaire 60, la position relative des différentes marches et notamment au niveau de la transition entre les deux éléments d'échelle 20, 22, respectent des écarts constants. En effet, lorsque les joues 62, 64 sont dans une position de blocage, la surface d'appui 77 de la marche intermédiaire 60 s'étend sensiblement horizontalement et au niveau de la première première surface d'appui 73 de la première première marche 32. De la sorte, une hauteur de marche h unique, comprise par exemple entre 200 mm et 250 mm , s'étend verticalement, entre les surfaces d'appui des marches, et notamment, d'une part entre la seconde première marche 58 et la marche intermédiaire 60 et d'autre part entre la marche intermédiaire 60 et la deuxième première marche 34.

En outre, les deux seconds montants parallèles 40, 42, définissent un second plan moyen qui vient couper non seulement la première seconde marche 56 et la deuxième seconde marche 58, dernière marche de la série de de marche, mains aussi la marche intermédiaire 60. Selon ce second plan moyen, et une direction parallèle aux deux seconds montants 40, 42, les marches 56, 58, 60 sont régulièrement et successivement espacées les unes des autres sensiblement une même distance l comprise entre 230 mm et 300 mm, par exemple 250 mm. Au surplus, les deux premiers montants parallèles 24, 26 définissent un premier plan moyen qui vient couper la première première marche 32, la deuxième première marche 34 et la dernière première marche 36, et selon ce premier plan moyen, et une direction parallèle aux deux seconds montants 24, 26, les marches 32, 34, 60 sont régulièrement et successivement espacées les unes des autres sensiblement de ladite même distance l.

Ainsi, grâce à la marche intermédiaire 60, on obtient bien une continuité dans la position relative des marches en passant du premier élément d'échelle 20 au second élément d'échelle 22 ou inversement.

On se reportera à présent sur la Figure 2, illustrant les éléments représentés sur la Figure 4, dans une configuration du dispositif d'accès en hauteur réglable 10 tel que représenté sur la Figure 1. Ainsi, il est dans une position de hauteur basse. On y retrouve les deux montants superposés, 40, 24, reliés ensemble par le premier 37 et le second étrier 52, et inclinés par rapport à l'horizontale H d'un angle de 68°. On y retrouve la joue 64 dont l'encoche 72 reçoit la dernière première marche 36. La surface d'appui 77 de la marche intermédiaire 60 s'étend alors sensiblement horizontalement et au niveau de la surface d'appui de la dernière première marche 36. On comprend également que le second montant 40 et le premier montant 24 sont bloqués en translation l'un vers l'autre selon une direction parallèle à ces montants, puisque la joue 64 vient dans cette position de blocage, former béquille.

Aussi, dans cette position de hauteur basse, où le dispositif d'accès en hauteur ne présente plus que trois marches jusqu'à la plate-forme 16, les hauteurs de marche h entre les marches sont conservées, tout comme l'espacement des marches 56, 58, 60 les unes des autres de la distance l.

Au surplus, on observera que, la première seconde marche 56 et la première première marche 32, la deuxième seconde marche 58 et la deuxième première marche 34, ainsi que la marche intermédiaire 60 et la dernière première marche 36, s'étendent respectivement au même niveau.

On se reportera de nouveau sur la Figure 3 illustrant le dispositif d'accès en hauteur dans la position de hauteur haute et en équilibre sur un plan horizontal. Le support télescopique 14 présente deux éléments support, un élément support fixe 84 et un élément support mobile 86. L'élément support fixe 84 présente deux premiers montants support 87, 88, tandis que l'élément support mobile 86 comporte deux seconds montants support 90, 92. Les deux premiers montants support 87, 88 sont reliés respectivement aux deux seconds montants support 90, 92 de manière coulissante au moyen de deux paires d'étriers 94, 96 formant glissières. En outre, les deux premiers montants support 87, 88 sont reliés entre eux par une série de premières traverses support 98, tandis que les deux seconds montants support 90, 92 sont reliés entre eux par une série de secondes traverses support 100. Au surplus, un dispositif de blocage comprenant deux pièces de blocage 102, 104, analogues aux joues 62, 64 décrites ci-dessus, permettent de bloquer en translation les montants supports respectivement, les uns par rapport aux autres.

De la sorte, le réglage de la hauteur de la plate-forme 16, par rapport au plan horizontal, est réalisé en réglant à la fois l'élément d'échelle mobile 22 par rapport à l'élément d'échelle fixe 26 et l'élément support mobile 86 par rapport à l'élément support fixe 84.

## Revendications

1. Dispositif d'accès en hauteur réglable (10) comprenant deux éléments d'échelle (20, 22) montés à coulissement l'un sur l'autre, lesdits deux éléments d'échelle (20, 22) comportant chacun deux montants (24, 26 ; 40, 42) et une série de traverses (32, 34, 36 ; 56, 58) successivement espacées les unes des autres d'une distance donnée l, entre une première (32 ; 56) et une dernière (36 ; 58) traverse, l'un desdits deux éléments d'échelle (22) comprenant des organes de blocage (62, 64) comprenant deux joues en regard respectivement montés à pivotement sur lesdits deux montants (42, 40) dans le prolongement de ladite série de traverses, chacune desdites joues (62, 64) comprenant une extrémité de liaison (66) reliée au montant et une extrémité de réception (70) opposée présentant une encoche (72), lesdits organes de blocage (62, 64) étant mobiles entre une position escamotée et une position de blocage dans laquelle, ladite extrémité de réception desdites joues (62, 64) est entraînée entre les deux montants (40, 42) dudit autre desdits deux éléments d'échelle (20) pour venir en prise dans une traverse de l'autre desdits deux éléments d'échelle (20) en formant béquille, de manière à pouvoir interdire le coulissement desdits deux éléments d'échelle (20, 22) l'un vers l'autre ;
**caractérisé en ce qu'**il comprend en outre une marche intermédiaire (60) montée sur lesdits organes de blocage (62, 64), et **en ce que** lorsque lesdits organes de blocage (62, 64) sont dans ladite position de blocage, ladite marche intermédiaire (60) vient s'étendre au niveau de ladite une des traverses (32, 34, 36) dudit autre (20) desdits deux éléments d'échelle, et à une distance de ladite dernière traverse (56, 58) dudit un desdits deux éléments d'échelle (22) égale à ladite distance donnée l.

2. Dispositif d'accès en hauteur selon la revendication 1, **caractérisé en ce que** chacune desdites joues (62, 64) présente une bordure latérale (76) opposée à ladite extrémité de liaison (66) et s'étendant vers ladite extrémité de réception (70), et en ce les bordures latérales (76) en regard desdites joues (62, 64) sont reliées ensemble par ladite marche intermédiaire (60).

3. Dispositif d'accès en hauteur selon la revendication 1 ou 2, **caractérisé en ce que** chacune desdites joues (62, 64) présente une lumière en arc (78) autour de ladite extrémité de liaison (66), tandis que ledit montant présente un doigt d'arrêt (80) s'étendant à l'intérieur de ladite lumière en arc.

4. Dispositif d'accès en hauteur selon l'une quelconque des revendications 1 à 3, **caractérisé en ce que** les traverses des séries de traverses comportent des marches (56, 58 ; 32, 34, 36) présentant une inclinaison constante par rapport auxdits montants (40, 42 ; 24, 26).

5. Dispositif d'accès en hauteur selon l'une quelconque des revendications 1 à 4, **caractérisé en ce que** chacun desdits éléments d'échelle (20, 22) présente deux étriers (37, 38 ; 44, 46) formant glissières respectivement montés sur lesdits deux montants (24, 26 ; 40, 42).

6. Dispositif d'accès en hauteur selon l'une quelconque des revendications 1 à 5, **caractérisé en ce qu'**il comprend en outre une plateforme (16) apte à venir en appui sur ladite dernière traverse (36) dudit autre desdits deux éléments d'échelle (20).

7. Dispositif d'accès en hauteur selon l'une quelconque des revendications 1 à 6, **caractérisé en ce qu'**il comprend en outre un support télescopique réglable (14) relié audit autre desdits deux éléments d'échelle (20), et **en ce que** ledit support télescopique réglable (14) est destiné à être maintenu en position inclinée par rapport audit autre desdits deux éléments d'échelle (20).

8. Dispositif d'accès en hauteur selon la revendication 7, **caractérisé en ce que** ledit support télescopique réglable (14) comprend deux éléments supports (84, 86) montés à coulissement l'un sur l'autre, et un dispositif de blocage en translation (102, 104) d'un desdits deux éléments supports par rapport à l'autre.

## Patentansprüche

1. Regelbare Höhenzugangsvorrichtung (10) die zwei Leiterelemente (20, 22) umfasst, die aufeinander gleitbar montiert sind, wobei die genannten zwei Leiterelemente (20, 22) jeweils zwei Pfosten (24, 26; 40, 42) umfassen und eine Reihe von Traversen (32, 34, 36; 56, 58), die mit einem gegebenen Abstand l aufeinander folgen, zwischen einer ersten (32;56) und einer letzten (36; 58) Traverse, wobei eines unter den genannten zwei Leiterelemente (22) Sperrglieder (62, 64) umfasst, die zwei gegenüberstehende Backen umfassen, die jeweils schwenkend auf den genannten zwei Pfosten (42, 40) in der Verlängerung der genannten Reihe von Traversen montiert sind, wobei jede der genannten Backen (62, 64) ein mit dem Pfosten verbundenes Verbindungsende (66) umfasst, und ein entgegengesetztes Empfangsende (70), das eine Nut (72) aufweist, wobei die genannten Sperrglieder (62, 64) zwischen einer versenkten bzw. neutralen (*escamotée*) Position und einer Sperrposition beweglich sind, in der das genannte Empfangsende der genannten Backen (62, 64) zwischen die zwei Pfosten (42, 40) des genannten anderen der zwei Leiterelemente (20) geführt wird, um mit einer Traverse des genannten anderen der zwei Leiterelemente (20) eine Stütze bildend in Eingriff zu kommen, sodass das Zueinandergleiten der genannten Leiterelemente (20, 22) verhindert werden kann;
**dadurch gekennzeichnet, dass** sie des Weiteren eine Zwischenstufe (60) umfasst, die auf den genannten Sperrgliedern (62, 64) montiert ist, und dadurch, dass, wenn sich die genannten Sperrglieder (62, 64) in der Sperrposition befinden, sich die genannte Zwischenstufe (60) dann bis zur Höhe der genannten einen der Traversen (32, 34, 36) des genannten anderen (20) der genannten zwei Leiterelemente, und mit einem Abstand zur genannten letzten Traverse (56, 58) des genannten einen der genannten zwei Leiterelemente (22) erstreckt, der dem gegebenen Abstand l gleicht.

2. Höhenzugangsvorrichtung nach Anspruch 1, **dadurch gekennzeichnet, dass** jede der genannten Backen (62, 64) eine seitliche Kante (76) aufweist, die dem genannten Verbindungsende (66) gegenüberliegt und die zum genannten Empfangsende (70) verläuft, und dadurch, dass die seitlichen Kanten (76) bezüglich der genannten Backen (62, 64) durch die genannte Zwischenstufe (60) miteinander verbunden sind.

3. Höhenzugangsvorrichtung nach Anspruch 1 oder 2, **dadurch gekennzeichnet, dass** jede der genannten Backen (62, 64) um das genannte Verbindungsende (66) herum eine bogenförmige Öffnung (78) aufweist, während der genannte Pfosten einen Arretierungsfinger (80) aufweist, der innerhalb der bogenförmigen Öffnung verläuft.

4. Höhenzugangsvorrichtung nach irgendeinem der Ansprüche von 1 bis 3, **dadurch gekennzeichnet, dass** die Traversen aus der Traversenreihen Stufen (56, 58; 32, 34, 36) umfassen, die bezüglich der genannten Pfosten (40, 42; 24, 26) eine konstante Neigung aufweisen.

5. Höhenzugangsvorrichtung nach irgendeinem der Ansprüche von 1 bis 4, **dadurch gekennzeichnet, dass** jedes der Leiterelemente (20, 22) zwei Bügel (37, 38; 44, 46) aufweist, die Gleitführungen bilden, die jeweils an den genannten zwei Pfosten (24, 26; 40, 42) montiert sind.

6. Höhenzugangsvorrichtung nach irgendeinem der Ansprüche von 1 bis 5, **dadurch gekennzeichnet, dass** sie des Weiteren eine Plattform (16) umfasst, die dazu geeignet ist, auf der genannten letzten Traverse (36) des genannten anderen der genannten zwei Leiterelemente (20) in Anlage zu kommen.

7. Höhenzugangsvorrichtung nach irgendeinem der Ansprüche von 1 bis 6, **dadurch gekennzeichnet, dass** sie des Weiteren eine einstellbare teleskopische Stütze (14) umfasst, die mit dem genannten anderen der genannten zwei Leiterelemente (20) verbunden ist, und dadurch, dass die genannte einstellbare teleskopische Stütze (14) dazu bestimmt ist, in Bezug auf den genannten anderen der genannten zwei Leiterelemente (20) in geneigter Position gehalten zu werden.

8. Höhenzugangsvorrichtung nach Anspruch 7, **dadurch gekennzeichnet, dass** die genannte einstellbare teleskopische Stütze (14) zwei Stützelemente (84, 86) umfasst, die gleitend aufeinander montiert sind, und eine Vorrichtung (102, 104) zur Blockierung in Translationsrichtung von einem der genannten beiden Stützelemente bezüglich des anderen.

## Claims

1. Adjustable device for access at height (10) comprising two ladder elements (20, 22) mounted so as to slide one over the other, said two ladder elements (20, 22) each comprising two uprights (24, 26; 40, 42) and a series of crosspieces (32, 34, 36; 56, 58) spaced apart from one another successively by a given distance l, between a first (32; 56) and a last (36; 58) crosspiece, one of said two ladder elements (22) comprising a blocking members (62, 64) comprising two mutually facing cheeks respectively mounted so as to be able to pivot on said two uprights (42, 40) in line with said series of crosspieces, each of said cheeks (62, 64) comprising a connecting end (66) connected to the upright and an opposite receiving end (70) having a slot (72), said blocking members (62, 64) being able to move between a retracted position and a blocking position in which said receiving end of said cheeks (62, 64) is driven between the two uprights (40, 42) of said other of said two ladder elements (20) in order to engage with a crosspiece of the other of said two ladder elements (20) forming a crutch such that it is possible to prevent said two ladder elements (20, 22) from sliding with respect one another;
**characterized in that** it also comprises an intermediate step (60) mounted on said blocking members (62, 64), and **in that** when said blocking members (62, 64) are in said blocking position, said intermediate step (60) extends at the level of said one of the crosspieces (32, 34, 36) of said other (20) of said two ladder elements, and at a distance, from said last crosspiece (56, 58) of said one of said two ladder elements (22), equal to said given distance l.

2. Device for access at height according to Claim 1, **characterized in that** each of said cheeks (62, 64) has a lateral border (76) opposite said connecting end (66) and extending towards said receiving end (70), and **in that** the lateral edges (76) facing said cheeks (62, 64) are connected to one another by said intermediate step (60).

3. Device for access at height according to Claim 1 or 2, **characterized in that** each of said cheeks (62, 64) has an arcuate opening (78) about said connecting end (66), while said upright has an arresting lug (80) that extends inside said arcuate opening.

4. Device for access at height according to any one of Claims 1 to 3, **characterized in that** the crosspieces of the series of crosspieces comprise steps (56, 58; 32, 34, 36) of constant inclination with respect to said uprights (40, 42; 24, 26).

5. Device for access at height according to any one of Claims 1 to 4, **characterized in that** each of said ladder elements (20, 22) has two brackets (37, 38; 44, 46) forming slideways respectively mounted on said two uprights (24, 26; 40, 42).

6. Device for access at height according to any one of Claims 1 to 5, **characterized in that** it also comprises a platform (16) able to rest on said last crosspiece (36) of said other of said two ladder elements (20).

7. Device for access at height according to any one of Claims 1 to 6, **characterized in that** it also comprises an adjustable telescopic support (14) connected to said other of said two ladder elements (20), and **in that** said adjustable telescopic support (14) is designed to be held in position inclined with respect to said other of said two ladder elements (20).

8. Device for access at height according to Claim 7, **characterized in that** said adjustable telescopic support (14) comprises two support elements (84, 86) mounted so as to slide one over the other, and a device (102, 104) for preventing one of said two support elements from moving in translation with respect to the other.
